# FASCICULE DE BREVET EUROPEEN

(11) **EP 3 766 682 B1**
(45) Date de publication et mention de la délivrance du brevet: **10.11.2021**
(21) Numéro de dépôt: 20182127.9
(22) Date de dépôt: 25.06.2020
(51) Int. Cl.: B31D 5/00

(54) **PRODUIT DE CALAGE/REMBOURRAGE EN PAPIER, PROCÉDÉ DE FABRICATION ET MACHINE DE CONVERSION DE PAPIER EN PRODUIT DE CALAGE/REMBOURRAGE**
FÜLL- UND POLSTERPRODUKT AUS PAPIER, HERSTELLUNGSVERFAHREN UND MASCHINE ZUR UMWANDLUNG VON PAPIER IN EIN FÜLL-/POLSTERPRODUKT
PAPER PACKING/PADDING PRODUCT, MANUFACTURING METHOD AND MACHINE FOR CONVERTING PAPER INTO A PACKING/PADDING PRODUCT

(30) Priorité: 17.07.2019 FR 1908073
(43) Date de publication de la demande: 20.01.2021
(73) Titulaire: Goy, Lucien, 74300 Thiez (FR)
(72) Inventeur: Goy, Lucien, 74300 Thiez (FR)
(74) Mandataire: Prugneau, Philippe

(56) Documents cités:
- DE-A1- 4 311 643
- DE-A1- 19 545 809
- DE-C2- 4 311 643
- DE-U1- 29 622 895
- US-A1- 2011 053 743

## Description

### Domaine technique

La présente invention concerne un produit de calage / rembourrage en papier, un procédé conçu pour la fabrication d'un produit de calage / rembourrage en papier, et un dispositif conçu pour la fabrication d'un produit de calage / rembourrage et la mise en œuvre d'un procédé de fabrication d'un produit de calage / rembourrage.

### Technique antérieure

Avec l'augmentation des expéditions d'articles par colis liée notamment au e-commerce, il est impératif de combler les espaces vides autour des articles dans les colis avec un produit amortisseur qui les protège et les enveloppe au cours du transport, tout en limitant l'impact du produit amortisseur sur l'environnement.

Actuellement, les produits amortisseurs protecteurs de calage / rembourrage peuvent être en matériaux à base de film plastique à bulles ou rempli de gaz pour former des coussins amortisseurs, en mousse plastique formant par exemple des chips, ou encore du papier qui est grossièrement froissé.

Un inconvénient de certains de ces matériaux est l'impact néfaste sur l'environnement du fait que les matériaux en plastique ne sont pas biodégradables.

Les chips en mousse plastique comme produit de calage / rembourrage peuvent été remplacées par des chips en amidon de pomme de terre et de maïs qui sont éliminés par compostage ou par décomposition avec de l'eau. Mais dans certains pays défavorisés ces chips de calage / rembourrage sont consommées et leur utilisation comme produit de calage / rembourrage devient interdite.

Le document DE29622895 U décrit un exemple de produit de calage / rembourrage et un procédé de production d'un tel produit de calage / rembourrage.

Les documents EP0857106, EP3493979, ou encore EP0679504 décrivent des procédés et dispositifs de fabrications de produit de calage / rembourrage à partir de rouleau de papier formant une longue bande de papier, ou à partir de superposition de bandes de papier, ou de papier pré-plié, nécessitant une préparation du papier en amont de son utilisation. Certains produits de calage / rembourrage sont formés à partir de bandes de papier collées entre elles afin d'assurer aux produits de calage / rembourrage une structure à trois dimensions, la colle permettant de maintenir les propriétés mécaniques et la stabilité des produits de calage pour caler correctement les articles dans les colis. Néanmoins, la présence de la colle rend ces produits de calage / rembourrage difficilement recyclables, et donc néfastes pour l'environnement.

Les machines dites de conversion associées à la fabrication des produits de calage / rembourrage en trois dimensions tels que cités ci-dessus sont souvent de nature complexe et ne permettent pas toujours d'utiliser du papier recyclé de bas de gamme, moins couteux que le papier non recyclé.

De plus, l'alimentation des machines en papier sous forme de rouleau ou sous forme de bandes de papier pliée formant un empilement de feuilles, n'est pas très aisée dans les machines existantes.

Afin de répondre aux contraintes environnementales tout en assurant la bonne protection des articles, les industriels ont cherché à développer de nouveaux produits amortisseurs protecteurs de calage / rembourrage présentant des propriétés mécaniques acceptables tout en étant respectueux de l'environnement et de fournir des nouvelles machines de conversion associées.

### Exposé de l'invention

Le but de l'invention est de proposer un nouveau produit de calage / rembourrage présentant de bonnes propriétés mécanique et qui soit totalement recyclable, un procédé conçu spécialement pour la fabrication de ce produit de calage / rembourrage et une machine de conversion conçue pour la mise en œuvre de ce procédé.

A cet effet, l'invention a pour objet un produit de calage / rembourrage selon la revendication 1. Ledit produit est formé à partir d'un matériau en feuille sensiblement rectangulaire, le matériau étant froissé le long d'une médiane et le matériau froissé subissant un pincement de part et d'autre de la médiane puis une torsion transversalement à cette médiane au voisinage du pincement d'au moins un quart de tour pour se présenter comme une papillote.

Le matériau peut être du papier, notamment du papier recyclé.

La présente invention concerne également un procédé de production d'un produit de calage / rembourrage en papier selon la revendication 3. Ledit procédé comprend les étapes suivantes :
- installation d'une pile de feuilles de papier sensiblement rectangulaire dans un bac de stockage,
- dépilage d'une feuille de papier du bac et convoyage de cette feuille vers un dispositif de froissement qui froisse la feuille le long d'une médiane pendant le convoyage de la feuille,
- pincement de la feuille froissée de part et d'autre de la médiane,
- torsion sur la feuille de papier froissée transversalement à la médiane au voisinage du pincement d'au moins un quart de tour.

Les étapes de dépilage, de froissement et de torsion du procédé peuvent se succéder de sorte qu'au cours du procédé une feuille pincée peut être à l'étape de torsion alors qu'une autre feuille peut être à l'étape de dépilage.

La présente invention propose aussi une machine de conversion pour la fabrication d'un produit de calage / rembourrage selon la revendication 5. Ladite machine comprend un bac de stockage de feuilles de papier empilées de forme sensiblement rectangulaires, un dépileur qui alimente feuille à feuille dans une certaine direction de convoyage un dispositif de froissement comprenant une roue crantée agencée de telle manière à froisser chaque feuille selon sa médiane dans la direction de convoyage et un système de torsion comprenant au moins deux manivelles porte pinces qui sont agencées pour pincer la feuille froissée de part et d'autre de la roue et qui sont agencées pour réaliser une torsion de la feuille froissée transversalement à la médiane d'au moins un quart de tour.

Selon l'invention, le produit de calage / rembourrage est fabriqué à partir d'un matériau en feuille, de préférence en feuille de papier, sans préparation fastidieuse avant la production. Des feuilles de papier superposées, agencées en ramette prêtes à l'emploi peuvent être directement installées dans le bac de stockage. Pour diminuer l'impact sur l'environnement, n'importe quelle qualité de papier peut être utilisé pour la fabrication du produit de calage / rembourrage, que ce soit du papier recyclé par exemple à 50%, 60%, 70% ou que ce soit du papier « neuf » 100% recyclable.

Avantageusement, le produit de calage / rembourrage présente une conformation en trois dimensions avec une zone centrale froissée et des zones de bord non froissées formant comme des ailes qui peuvent être orthogonales ou même en opposition.

Selon l'invention, n'importe quel grammage du papier peut être utilisé pour la fabrication du produit de calage / rembourrage selon la taille finale du produit de calage / rembourrage et/ou de la résistance à l'écrasement nécessaire pour obtenir une bonne protection d'un article à protéger en fonction de sa taille ou de son poids.

Le produit de calage / rembourrage présente un maintien en trois dimensions amélioré de sorte que lorsqu'il est inséré dans les espaces vides d'un colis autour du ou des articles, leur protection est améliorée par une meilleure résistance à l'écrasement. La tenue du froissement du produit de calage / rembourrage sur une médiane et le maintien de la conformation en trois dimensions du type papillote au cours de l'utilisation sont assurés par la torsion effectuée sur le produit de calage / rembourrage. Le produit de calage / rembourrage selon l'invention pourrait aussi être inséré en couche de fond d'un colis, au préalable de l'introduction du ou des articles dans le colis, de sorte à recevoir le ou les articles, tel un coussin amortisseur pour des bouteilles par exemple.

Avec cet agencement, aucune colle ou autre agent de maintien ne sont présents dans le produit de calage / rembourrage, permettant un meilleur recyclage du produit de calage / rembourrage à partir du matériau en feuille.

Selon l'invention, le procédé de production d'un produit de calage / rembourrage en papier est plus simple d'utilisation et la machine de conversion qui convertit un matériau en feuille en un produit de calage / rembourrage est de structure simplifiée, la rendant notamment plus compact que les machines actuellement sur le marché.

### Description sommaire des dessins

La présente invention sera mieux comprise et d'autres caractéristiques et avantages apparaîtront à la lecture de la description détaillée des modes de réalisation pris à titre d'exemples nullement limitatifs et illustrés par les dessins annexés dans lesquels :
- la figure 1 est une illustration schématique d'un produit de calage / rembourrage selon l'invention ;
- la figure 2A est une illustration schématique d'un dispositif de conversion selon un premier mode de réalisation de l'invention ;
- la figure 2B est une illustration schématique d'un dispositif de conversion selon un premier mode de réalisation de l'invention ;
- la figure 2C est une illustration schématique d'un dispositif de conversion selon un premier mode de réalisation de l'invention ;
- la figure 3A est une illustration schématique en perspective du dispositif de conversion en fonctionnement selon le premier mode de réalisation de l'invention, représentant différentes étapes de production du produit de calage / rembourrage selon l'invention ;
- la figure 3B est une illustration schématique vue de dessus du dispositif de conversion en fonctionnement selon le premier mode de réalisation de l'invention, représentant différentes étapes de production du produit de calage / rembourrage selon l'invention ;
- la figure 4A est une illustration schématique en perspective du dispositif de conversion en fonctionnement selon le premier mode de réalisation de l'invention, représentant différentes étapes de production du produit de calage / rembourrage selon l'invention ;
- la figure 4B est une illustration schématique vue de dessus du dispositif de conversion en fonctionnement selon le premier mode de réalisation de l'invention, représentant différentes étapes de production du produit de calage / rembourrage selon l'invention ;
- la figure 5A est une illustration schématique en perspective du dispositif de conversion en fonctionnement selon le premier mode de réalisation de l'invention, représentant différentes étapes de production du produit de calage / rembourrage selon l'invention ;
- la figure 5B est une illustration schématique vue de dessus du dispositif de conversion en fonctionnement selon le premier mode de réalisation de l'invention,

représentant différentes étapes de production du produit de calage / rembourrage selon l'invention ;
- la figure 6A est une illustration schématique en perspective du dispositif de conversion en fonctionnement selon le premier mode de réalisation de l'invention, représentant différentes étapes de production du produit de calage / rembourrage selon l'invention ;
- la figure 6B est une illustration schématique vue de dessus du dispositif de conversion en fonctionnement selon le premier mode de réalisation de l'invention, représentant différentes étapes de production du produit de calage / rembourrage selon l'invention ;
- la figure 7A est une illustration schématique en perspective du dispositif de conversion en fonctionnement selon le premier mode de réalisation de l'invention, représentant différentes étapes de production du produit de calage / rembourrage selon l'invention ;
- la figure 7B est une illustration schématique vue de dessus du dispositif de conversion en fonctionnement selon le premier mode de réalisation de l'invention, représentant différentes étapes de production du produit de calage / rembourrage selon l'invention ;
- la figure 8A est une illustration schématique en perspective du dispositif de conversion en fonctionnement selon le premier mode de réalisation de l'invention, représentant différentes étapes de production du produit de calage / rembourrage selon l'invention ;
- la figure 8B est une illustration schématique vue de dessus du dispositif de conversion en fonctionnement selon le premier mode de réalisation de l'invention, représentant différentes étapes de production du produit de calage / rembourrage selon l'invention ;
- la figure 9A est une illustration schématique en perspective du dispositif de conversion en fonctionnement selon le premier mode de réalisation de l'invention, représentant différentes étapes de production du produit de calage / rembourrage selon l'invention ;
- la figure 9B est une illustration schématique vue de dessus du dispositif de conversion en fonctionnement selon le premier mode de réalisation de l'invention, représentant différentes étapes de production du produit de calage / rembourrage selon l'invention ;
- la figure 10A est une illustration schématique en perspective du dispositif de conversion en fonctionnement selon le premier mode de réalisation de l'invention, représentant différentes étapes de production du produit de calage / rembourrage selon l'invention ;
- la figure 10B est une illustration schématique vue de dessus du dispositif de conversion en fonctionnement selon le premier mode de réalisation de l'invention, représentant différentes étapes de production du produit de calage / rembourrage selon l'invention ;
- la figure 11 est une illustration schématique vue de dessus du dispositif de conversion en fonctionnement selon le premier mode de réalisation de l'invention, représentant différentes étapes de production du produit de calage / rembourrage selon l'invention ;
- la figure 12A est une illustration schématique d'un dispositif de conversion selon un second mode de réalisation de l'invention ;
- la figure 12B est une illustration schématique d'un dispositif de conversion selon un second mode de réalisation de l'invention ;
- la figure 12C est une illustration schématique d'un dispositif de conversion selon un second mode de réalisation de l'invention ;
- la figure 13 est une illustration schématique du dispositif de conversion en fonctionnement selon le second mode de réalisation de l'invention, représentant différentes étapes de production de produits de calage / rembourrage selon l'invention ;
- la figure 14A est une illustration schématique en perspective du dispositif de conversion en fonctionnement selon le second mode de réalisation de l'invention, représentant différentes étapes de production de produits de calage / rembourrage selon l'invention ;
- la figure 14B est une illustration schématique vue de dessus du dispositif de conversion en fonctionnement selon le second mode de réalisation de l'invention, représentant différentes étapes de production de produits de calage / rembourrage selon l'invention ;
- la figure 15A est une illustration schématique en perspective du dispositif de conversion en fonctionnement selon le second mode de réalisation de l'invention, représentant différentes étapes de production de produits de calage / rembourrage selon l'invention ;
- la figure 15B est une illustration schématique vue de dessus du dispositif de conversion en fonctionnement selon le second mode de réalisation de l'invention, représentant différentes étapes de production de produits de calage / rembourrage selon l'invention ;
- la figure 16A est une illustration schématique en perspective du dispositif de conversion en fonctionnement selon le second mode de réalisation de l'invention, représentant différentes étapes de production de produits de calage / rembourrage selon l'invention ;
- la figure 16B est une illustration schématique vue de dessus du dispositif de conversion en fonctionnement selon le second mode de réalisation de l'invention, représentant différentes étapes de production de produits de calage / rembourrage selon l'invention ;
- la figure 17A est une illustration schématique en perspective du dispositif de conversion en fonctionnement selon le second mode de réalisation de l'invention, représentant différentes étapes de production de produits de calage / rembourrage selon l'invention ;
- la figure 17B est une illustration schématique vue de dessus du dispositif de conversion en fonctionnement selon le second mode de réalisation de l'invention, représentant différentes étapes de production de produits de calage / rembourrage selon l'invention ;
- la figure 18A est une illustration schématique en perspective du dispositif de conversion en fonctionnement selon le second mode de réalisation de l'invention, représentant différentes étapes de production de produits de calage / rembourrage selon l'invention ;
- la figure 18B est une illustration schématique vue de dessus du dispositif de conversion en fonctionnement selon le second mode de réalisation de l'invention, représentant différentes étapes de production de produits de calage / rembourrage selon l'invention ;
- la figure 19A est une illustration schématique en perspective du dispositif de conversion en fonctionnement selon le second mode de réalisation de l'invention, représentant différentes étapes de production de produits de calage / rembourrage selon l'invention ;
- la figure 19B est une illustration schématique vue de dessus du dispositif de conversion en fonctionnement selon le second mode de réalisation de l'invention, représentant différentes étapes de production de produits de calage / rembourrage selon l'invention ;
- la figure 20A est une illustration schématique en perspective du dispositif de conversion en fonctionnement selon le second mode de réalisation de l'invention, représentant différentes étapes de production de produits de calage / rembourrage selon l'invention ;
- la figure 20B est une illustration schématique vue de dessus du dispositif de conversion en fonctionnement selon le second mode de réalisation de l'invention, représentant différentes étapes de production de produits de calage / rembourrage selon l'invention ;
- la figure 21A est une illustration schématique en perspective du dispositif de conversion en fonctionnement selon le second mode de réalisation de l'invention, représentant différentes étapes de production de produits de calage / rembourrage selon l'invention ;
- la figure 21B est une illustration schématique vue de dessus du dispositif de conversion en fonctionnement selon le second mode de réalisation de l'invention, représentant différentes étapes de production de produits de calage / rembourrage selon l'invention ;
- la figure 22A est une illustration schématique en perspective du dispositif de conversion en fonctionnement selon le second mode de réalisation de l'invention, représentant différentes étapes de production de produits de calage / rembourrage selon l'invention ;
- la figure 22B est une illustration schématique vue de dessus du dispositif de conversion en fonctionnement selon le second mode de réalisation de l'invention, représentant différentes étapes de production de produits de calage / rembourrage selon l'invention ;

### Description des modes de réalisation

La présente invention concerne tout d'abord un produit 1 de calage / rembourrage présentant des propriétés mécaniques supérieures de ceux de l'art antérieur, dont la finalité est d'être introduit dans un contenant, tel qu'un colis, dans lequel est disposé un article, de sorte à combler les espaces vides dans le colis autour de l'article, afin de servir d'amortisseur pour protéger l'article si le colis est malencontreusement renversé par exemple.

Sur la figure 1 est représenté un exemple de produit 1 de calage / rembourrage selon l'invention.

Le produit 1 de calage / rembourrage selon l'invention est constitué à partir d'un matériau en feuille sensiblement rectangulaire. Le matériau en feuille est de préférence une feuille 2 de papier, de préférence une feuille de papier rectangulaire de 20 cm de largeur et 28 cm de longueur.

Les feuilles 2 utilisées pour la fabrication du produit 1 de calage / rembourrage peuvent être de différentes tailles, de différents grammages ou épaisseurs. Les feuilles 2 de papier peuvent être du papier recyclé ou non recyclé.

Selon l'invention, une feuille 2 est tout d'abord froissée le long d'une médiane M, ici la plus grande médiane, de sorte à former une série de plis F sensiblement parallèles et s'étendant transversalement à cette médiane. Ce froissement de la feuille 2 permet d'obtenir une feuille 2 froissée de conformation en trois dimensions, avec une zone centrale Z spécifiquement froissée et de part et d'autre de cette zone centrale Z froissée, des zones de bord B partiellement froissées formant des ailes. La feuille 2 froissée est pincée de part et d'autre de la zone centrale Z froissée précédemment le long de la ligne médiane M. Afin que le froissement de la feuille 2 soit maintenu et garder une conformation en trois dimensions, la feuille 2 froissée pincée subit une torsion transversalement à la médiane M, au voisinage du pincement, tel que l'est un morceau de papier tortillé en son milieu pour obtenir une papillote. La torsion appliquée est d'au moins un quart de tour. Elle peut être d'un demi-tour comme cela est illustré sur le produit 1 de calage / rembourrage de la figure 1. Ce produit 1 de calage / rembourrage présente deux zones de bord B qui forment des ailes qui sont ici en opposition de part et d'autre de la zone centrale Z froissée ayant subit une torsion de 180°. Dans le cas d'une torsion d'un quart de tour, le produit 1 de calage / rembourrage, non illustré ici, aurait des zones de bord B orthogonales.

On comprendra, qu'en fonction du choix du matériau en feuille de papier, de sa taille et / ou de son grammage, et / ou de sa qualité, l'angle de torsion sera adapté de sorte que le papier ne se déchire pas au niveau de la zone centrale Z froissée sur laquelle s'effectue cette torsion et que le produit 1 de calage / rembourrage présente une conformation en trois dimensions qui ait de bonnes propriétés mécaniques pour l'utilisation prévue.

La présente invention vise également un procédé de production pour la fabrication d'un produit 1 de calage / rembourrage en papier, dans lequel un empilement de feuilles 2 de papier sensiblement rectangulaires dans un bac de stockage 3 est soumis à une étape de dépilage feuille après feuille, de sorte qu'une feuille 2 dépilée du bac de stockage 3 soit convoyée vers un dispositif de froissement 4 qui froisse la feuille 2 le long d'une médiane M pendant son convoyage, suivie d'une étape de pincement de la feuille froissée de part et d'autre de la médiane suivi d'un mouvement mécanique de torsion effectué sur la feuille 2 de papier froissée, cette torsion s'effectuant transversalement à la grande médiane M précitée, au voisinage du pincement de la feuille 2 froissée, la torsion étant d'au moins un quart de tour.

Selon un autre mode de réalisation de l'invention, les étapes de dépilage, de pincement et de torsion du procédé se succédant, une feuille pourrait être à l'étape de torsion alors que la feuille suivante pourrait être à l'étape de dépilage en direction du dispositif de froissement 4.

Pour fabriquer un produit 1 de calage / rembourrage, l'invention concerne une machine de conversion qui est illustrée selon deux modes de réalisation possible, non limitatifs. Le premier mode de réalisation est représenté sur les figures accompagnant la présente invention, à partir des figures 2A, 2B, 2C jusqu'à la figure 11, le second mode de réalisation étant représenté sur les figures accompagnant la présente invention, à partir des figures 12A, 12B, 12C jusqu'aux figures 22A, 22B. Les éléments communs aux deux modes de réalisation portent les mêmes références numériques.

La machine de conversion selon l'invention est globalement compacte par rapport aux machines de l'art antérieur. La machine de conversion comprend un bac de stockage 3 ou magasin de matériau en feuille c'est-à-dire une pile de feuilles de papier, un dépileur 5 qui alimente feuille à feuille un dispositif de froissement 4 de feuille, un système de torsion 6 à manivelles 6A, 6B porte-pinces, et un bac de récupération 7 les produits 1 de calage / rembourrage fabriqués. Les dimensions du bac de stockage 3 serait donc de 20,5 cm de largeur et de 28,5 cm de longueur ce qui est légèrement plus petit qu'un bac de stockage pour feuilles en format A4.

La machine de conversion selon le premier mode de réalisation illustré sur la figure 2A est sous forme d'un coffre, ici semblable à un cube, avec à l'arrière de ce cube une porte 8 amovible (voir figure 2B sans la porte 8), par exemple coulissante, donnant accès au bac de stockage 3 avec un plateau 9 qui est chargé sur la figure 2C en feuilles 2 de papier empilées, ici de forme rectangulaire. Une pile de feuilles 2 de papier, telle une ramette de feuilles de papier, peut être ainsi chargée sur le plateau 9 du bac de stockage 3 sur lequel peut être agencé de manière connue un détecteur de niveau de la pile de feuilles 2 de papier, de sorte à faire remonter le plateau 9, en utilisation, au fur et à mesure que le bac de stockage 3 se vide des feuilles 2 empilées. La figure 2C illustre la machine de conversion prête à être utilisée.

Le dépileur 5 est agencé au voisinage du bac de stockage 3 de sorte à alimenter la machine en feuilles, à partir du bac de stockage 3, feuille après feuille. Le dépileur 5 est ici représenté comme un agencement de rouleaux d'entrainement parallèles, mais pourrait aussi être un système de prise de feuille par pincement.

Chaque feuille 2 dépilée est alors entrainée, à la suite d'une autre, par un dispositif de convoyage 10, ici à rouleau d'entrainement, dans une certaine direction de convoyage illustrée par la flèche C vers le dispositif de froissement 4.

Le dispositif de froissement 4, est ici illustré comme une roue crantée, avec cinq crans parallèles disposés à intervalle régulier sur la circonférence de la roue comme visible sur la figure 3A, les crans étant orientés transversalement, flèche T, à la direction de convoyage C. Cette roue est entrainée par un moteur (non illustré). Une zone glissante 11 de maintien du matériau en feuille en cours de convoyage et après froissement peut être agencée sous la roue ou de part de d'autre de la roue.

Le système de torsion 6 est ici sous forme de deux manivelles 6A, 6B porte-pinces, rotatives coaxialement, en position de repos sur la figure 2C, parallèles et agencées selon la direction de convoyage C. La manivelle 6A porte à une extrémité une pince PA et la manivelle 6B porte à une extrémité une pince PB.

Sur les figures 3A et 3B, les deux manivelles 6A, 6B sont dans une position de réception d'une feuille 2 dépilée froissée. Dans cette position de réception, les manivelles 6A, 6B sont agencées en opposition, orthogonalement par rapport à la direction de convoyage C, les pinces PA, PB sont ouvertes selon un angle de 90°, avec l'ouverture en direction de la roue crantée. Sur la figure 3A, la zone glissante 11 présente des encoches pour permettre le passage des pinces PA, PB lors de la rotation des manivelles 6A, 6B.

Selon l'invention, la roue crantée est agencée de façon centrée par rapport à l'entraxe des pinces PA, PB, et la distance entre les pinces PA, PB est supérieure à la longueur des crans de la roue crantée. La longueur transversale des crans de la roue correspond sensiblement à la longueur de la zone centrale Z froissée du produit 1 de calage / rembourrage. Par exemple, pour un matériau en feuille de papier de largeur 21 cm, la longueur des crans pourrait être de 20 mm et la distance entre les pinces de 30 mm.

Les différentes parties de la machine de conversion étant indépendantes, un système de contrôle/commande non représenté est agencé pour régir les différentes étapes du fonctionnement.

Le principe de fonctionnement de la machine de conversion selon le premier mode de réalisation pour la fabrication d'un produit 1 de calage / rembourrage est le suivant.

Une feuille 2 de papier est dépilée à partir du bac de stockage 3 et est entrainée par le dispositif de convoyage 10 vers le dispositif de froissement 4. Sur les figures 4A et 4B la feuille est en cours de froissement, et en sortie dispositif de froissement 4 la feuille 2 froissée est poussée en direction des pinces PA, PB en position de réception.

Sur les figures 5A et 5B, la partie froissée la feuille 2 entre en contact avec les pinces PA, PB de sorte que sur les figures 6A et 6B la zone centrale Z froissée forme les sortes de plis F contre les pinces PA, PB, les plis F se tassant au fur et à mesure que la feuille 2 est poussée sur les pinces PA, PB.

Il pourrait être envisagé que les pinces PA, PB soient aménagées de façon que la feuille 2 de papier se tasse contre un élément de la pince PA, PB qui recule au fur et à mesure que la feuille 2 froissée avance vers les pinces PA, PB et que les plis se forment. Cette particularité pourrait même aider à l'éjection du produit 1 de calage / rembourrage décrite plus loin.

Lorsque la feuille 2 est extraite du dispositif de froissement 4 et complètement réceptionnée par le système de torsion 6, comme cela est montré sur les figures 7A et 7B, les pinces PA, PB se ferment de part et d'autre de la zone centrale Z froissée de sorte à maintenir la feuille 2 froissée. Les pinces PA, PB réalisent donc un pincement de la feuille 2 de part et d'autre de la zone centrale Z froissée.

Le mouvement de torsion induit par le système de torsion 6, est illustré sur les figures 8A et 8B puis sur les figures 9A et 9B sur lesquelles la manivelle 6B portant la pince PB en dessous de la feuille 2 froissée est mobile et tourne d'un certain angle pour créer l'effet de torsion alors que la manivelle 6A portant la pince PA en dessus de la feuille 2 froissée reste fixe.

Sur les figures 9A et 9B, la manivelle 6B mobile a ici tourné de 180° de sorte que les zones de bord B du produit 1 de calage / rembourrage sont en opposition.

Sur les figures 10A et 10B les pinces PA, PB s'ouvrent de sorte à libérer le produit 1 de calage / rembourrage qui sur la figure 11 tombe par gravité dans le bac de récupération 7 dans lequel des produits 1 de calage / rembourrage prêts à l'emploi s'accumulent. Ils peuvent alors être récupérés manuellement pas un opérateur pour remplir des espaces vides autour d'un article dans un colis par exemple.

Selon l'invention, le remplissage des espaces vides autour d'un article dans un colis par les produits 1 de calage / rembourrage pourraient se faire de façon automatique. Pour cela, au lieu de tomber dans le bac de récupération 7 intégré à la machine de conversion, les produits 1 de calage / rembourrage, libérés par les pinces PA, PB pourraient tomber dans une sorte de silo, par exemple de forme pyramidale ou conique avec un plan incliné orienté vers le bas, une grande base ouverte par laquelle entreraient les produits 1 de calage / rembourrage prêts à l'emploi et une petite base dont l'ouverture serait obstruée par un couvercle amovible de sorte à accumuler les produits 1 de calage / rembourrage prêts à l'emploi dans le silo. Le système de contrôle commande pourrait induire l'ouverture du couvercle amovible, au dessus d'un colis sur une chaine d'emballage par exemple, de sorte à automatiser un processus de calage / rembourrage.

La machine de conversion selon le second mode de réalisation illustré à partir des figures 12A, 12B jusqu'aux figures 22A, 22B diffère de la machine de conversion selon le premier mode de réalisation en ce que le système de torsion 66 est ici sous forme de quatre manivelles 66A, 66B, 66C, 66D porte-pinces, fonctionnant deux par deux, selon le même principe général que décrit dans le premier mode de réalisation.

La machine de conversion comprend le bac de stockage 3 pour le matériau en feuille, le bac de stockage 3 étant non chargé sur la figure 12A et chargé en feuilles 2 empilées sur la figure 12B et 12C, le dépileur 5 agencé au voisinage du bac de stockage 3, le dispositif de convoyage 10, et le dispositif de froissement 4.

Le système de torsion 66 est ici sous forme d'un bras rotatif en forme de H avec la barre verticale du H formant un axe de rotation dont les extrémités sont chacune connectées à deux cloisons opposées du coffre et les barres horizontales du H portant chacune de part et d'autre de la barre horizontale une des manivelles 66A, 66B, 66C, 66D, de sorte à avoir de part et d'autre du bras rotatif deux jeux de deux manivelles porte-pinces avec deux premières manivelles 66A, 66B et deux secondes manivelles 66C, 66D.

Sur la figure 12C, le système de torsion 66 est au repos, alors que sur la figure 13, les deux premières manivelles 66A, 66B, du système de torsion sont en position de réception d'une première feuille 2 froissé avec leurs pinces PAA, PBB ouvertes et les deux secondes manivelles 66C, 66D du système de torsion sont dans une position inactive avec leurs pinces PCC, PDD fermées.

Le principe de fonctionnement de la machine de conversion selon le second mode de réalisation pour la fabrication d'un produit de calage / rembourrage est le suivant.

Sur les figures 14A et 14B, une première feuille 2 de papier dépilée à partir du bac de stockage 3, entrainée par le dispositif de convoyage 10, est en cours de froissement, la partie froissée de la feuille 2 approchant des pinces PAA, PBB ouvertes des deux premières manivelles 66A, 66B, en position de réception, les pinces PCC, PDD des deux secondes manivelles 66C, 66D étant fermées.

Sur les figures 15A et 15B, la partie froissée de la première feuille 2 entre en contact avec les pinces PAA, PBB des deux premières manivelles 66A, 66B, de sorte que la zone centrale Z froissée forme des sortes de plis F contre ces pinces PAA, PBB. Lorsque la première feuille 2 est complètement froissée et extraite du dispositif de froissement 4, les pinces PAA, PBB des deux premières manivelles 66A, 66B se ferment de part et d'autre de la zone centrale Z froissée de sorte à maintenir pincée la feuille 2 froissée comme illustré sur les figures 16A et 16B, les deux secondes manivelles 66C, 66D, n'étant pas encore utilisées dans ce cas de figure.

Sur la figure 17A et 17B, le bras rotatif bascule autour de son axe de rotation de sorte que les deux secondes manivelles 66C, 66D se retrouvent face au dispositif de froissement 4 sur les figures 18A et 18B.

Sur les figures 19A et 19B, alors que les deux secondes manivelles 66C, 66D sont en position de réception d'une seconde feuille 2 dépilée en cours de froissement, les deux premières manivelles 66A, 66B exécutent un mouvement de torsion semblable à celui décrit dans le premier mode de réalisation, avec la manivelle 66A fixe et la manivelle 66B mobile en rotation tournant d'un angle de torsion de 90° entre les figures 18A et 18B et les figures 19A et 19B, et un angle de torsion de 180° entre les figures 18A et 18B et les figures 20A et 20B.

Sur les figures 21A et 21B, alors que l'extraction de la seconde feuille 2 froissée du dispositif de froissement 4 se termine en direction des secondes manivelles 66C, 66D, les premières manivelles 66A, 66B tournent de sorte à se mettre dans une positon de libération du produit 1 de calage / rembourrage au dessus du bac de récupération 7 et ouvre leurs pinces PAA, PBB alors que les secondes manivelles 66C, 66D ferment leurs pinces PCC, PDD de sorte à retrouver la machine dans une configuration similaire aux figures 16A et 16B pour continuer cycliquement la fabrication de produits 1 de calage / rembourrage.

On comprendra que de part sa configuration, la machine de conversion selon le second mode de réalisation permet d'augmenter le débit de fabrication de produits 1 de calage / rembourrage par rapport à la machine de conversion selon le premier mode de réalisation.

De part sa nature en matériau en feuille de papier, le produit de calage / rembourrage pourrait être personnalisé. Des publicités pourraient être imprimées sur le matériau en feuille de papier, ou le matériau en feuille de papier pourrait être à l'effigie de l'expéditeur du colis, avant la transformation en produit de calage / rembourrage selon l'invention.

Il va de soi que la présente invention ne saurait être limitée au mode de réalisation exposé plus haut, susceptible de subir des modifications sans pour autant sortir du cadre de l'invention.

## Revendications

1. Produit (1) de calage / rembourrage, étant formé à partir d'un matériau en feuille (2) sensiblement rectangulaire, ledit matériau étant froissé le long d'une médiane (M) et ledit matériau froissé subissant un pincement de part de d'autre de ladite médiane (M) puis une torsion transversalement à cette médiane (M) au voisinage dudit pincement d'au moins un quart de tour pour se présenter comme une papillote.

2. Produit (1) de calage / rembourrage selon la revendication 1, **caractérisé en ce que** ledit matériau est du papier.

3. Procédé de production d'un produit (1) de calage / rembourrage en papier, le procédé comprenant les étapes suivantes :
- installation d'une pile de feuilles (2) de papier sensiblement rectangulaire dans un bac de stockage (3),
- dépilage d'une feuille (2) de papier dudit bac de stockage (3) et convoyage de cette feuille (2) vers un dispositif de froissement (4) qui froisse ladite feuille (2) le long d'une médiane (M) pendant ledit convoyage de ladite feuille (2),
- pincement de ladite feuille (2) froissée de part et d'autre de ladite médiane (M)
- torsion sur ladite feuille (2) de papier froissée transversalement à ladite médiane (M) au voisinage dudit pincement d'au moins un quart de tour.

4. Procédé selon la revendication 3, **caractérisé en ce que** lesdites étapes de dépilage et de torsion se succèdent de sorte qu'au cours du procédé une feuille (2) peut être à ladite étape de torsion alors qu'une autre feuille peut être à ladite étape de dépilage.

5. Machine de conversion pour la fabrication d'un produit (1) de calage / rembourrage, la machine comprenant un bac de stockage (3) de feuilles (2) de papier empilées de forme sensiblement rectangulaires, un dépileur (5) qui alimente feuille à feuille dans une certaine direction de convoyage (C) un dispositif de froissement (4) comprenant une roue crantée agencée de telle manière à froisser chaque feuille (2) selon sa médiane (M) dans ladite direction de convoyage (C) et un système de torsion (6 ; 66) comprenant au moins deux manivelles (6A, 6B ; 66A, 66B, 66C, 66D) porte pinces qui sont agencées pour pincer ladite feuille froissée de part et d'autre de ladite roue et qui sont agencées pour réaliser une torsion de ladite feuille (2) froissée transversalement à ladite médiane (M) d'au moins un quart de tour.

## Patentansprüche

1. Füll/Polsterprodukt (1), welches aus einem im Wesentlichen rechteckigen Schichtmaterial (2) gebildet ist, wobei das Material entlang einer Mittellinie (M) gefaltet ist, und das gefaltete Material auf beiden Seiten der Mittellinie (M) einer Klemmung unterzogen wird und anschließend einer Torsion in Querrichtung zu dieser Mittellinie (M) in der Nähe der Klemmung über mindestens eine Vierteldrehung unterzogen wird, um sich als Verpackung zu präsentieren.

2. Füll/Polsterprodukt (1) nach Anspruch 1, **dadurch gekennzeichnet, dass** das Material Papier ist.

3. Verfahren zur Herstellung eines Füll/Polsterprodukts (1) aus Papier, wobei das Verfahren die folgenden Schritte umfasst:
- Bereitstellen eines Stapels von im Wesentlichen rechteckigen Papierschichten (2) in einem Vorratsbehälter (3),
- Entstapeln einer Papierschicht (2) aus dem Vorratsbehälter (3) und Befördern dieser Schicht (2) zu einer Faltvorrichtung (4), welche die Schicht (2) entlang einer Mittellinie (M) während des Beförderns der Schicht (2) faltet,
- Festklemmen der gefalteten Schicht (2) auf beiden Seiten der Mittellinie (M),
- Torsion der gefalteten Papierschicht (2) in Querrichtung zu der Mittellinie (M) in der Nähe der Klemmung über mindestens eine Vierteldrehung.

4. Verfahren nach Anspruch 3, **dadurch gekennzeichnet, dass** die Schritte des Entstapelns und der Torsion derart aufeinanderfolgen, dass während des Verfahrens sich eine Schicht (2) in dem Torsionsschritt befinden kann, während sich eine andere Schicht in dem Entstapelschritt befinden kann.

5. Maschine zur Umwandlung für die Herstellung eines Füll/Polsterprodukts (1), wobei die Maschine einen Vorratsbehälter (3) von im Wesentlichen rechteckigen gestapelten Papierschichten (2) umfasst, einen Entstapler (5), der Schicht für Schicht in einer bestimmten Beförderungsrichtung (C) eine Faltvorrichtung (4) versorgt, umfassend ein Schaltrad, das angeordnet ist, um jede Schicht (2) gemäß ihrer Mittellinie (M) in der Beförderungsrichtung (C) zu falten, und ein Torsionssystem (6; 66), umfassend mindestens zwei Klemmtragkurbeln (6A, 6B; 66A, 66B, 66C, 66D), die angeordnet sind, um die gefaltete Schicht auf beiden Seiten des Rads festzuklemmen, und die angeordnet sind, um eine Torsion der gefalteten Schicht (2) in Querrichtung zu der Mittellinie (M) um mindestens eine Vierteldrehung zu bewirken.

## Claims

1. Packing/padding product (1), being formed from a substantially rectangular sheet (2) material, said material being crumpled along a median (M) and the said crumpled material being pinched on either side of said median (M) and then twisted transversely to this median (M) in the vicinity of said pinching by at least a quarter turn in order to be in the form of a twist.

2. Packing/padding product (1) according to claim 1, **characterized in that** said material is paper.

3. Method for producing a paper packing/padding product (1), said method comprising the following steps:
- installing a stack of substantially rectangular paper sheets (2) in a storage tray (3),
- unstacking a sheet (2) of paper from said storage tray (3) and conveying this sheet (2) to a crumpling device (4) which crumples said sheet (2) along a median (M) during said conveying of said sheet (2),
- pinching said crumpled sheet (2) on either side of said median (M)
- twisting on said crumpled sheet (2) of paper transversely to said median (M) in the vicinity of said pinching by at least a quarter turn.

4. Method according to claim 3, **characterized in that** said unstacking and twisting steps follow one another in such a way that, during the method, one sheet (2) may be at said twisting step while another sheet may be at said unstacking step.

5. A conversion machine for manufacturing a packing/padding product (1), said machine comprising a storage tray (3) for substantially rectangular stacked sheets (2) of paper, an unstacker (5) which feeds sheet by sheet in a certain conveying direction (C) a crumpling device (4) comprising a notched wheel arranged such as to crumple each sheet (2) along its median (M) in said conveying direction (C) and a twisting system (6; 66) comprising at least two gripper-carrying cranks (6A, 6B; 66A, 66B, 66C, 66D) which are arranged to grip said crumpled sheet on either side of said wheel and which are arranged to twist said crumpled sheet (2) transversely to said median (M) by at least a quarter turn.
